# FASCICULE DE BREVET EUROPEEN

(11) **EP 0 252 841 B1**
(45) Date de publication et mention de la délivrance du brevet: **03.01.1990**
(21) Numéro de dépôt: 87401602.5
(22) Date de dépôt: 08.07.1987
(51) Int. Cl.: B66C 23/88

(54) **Dispositif de commande de ralentissement automatique de la rotation de flèche et/ou de contreflèches d'engins de levage**
Automatische Steuerungsvorrichtung der Verzögerung der Umdrehung eines Auslegers und/oder eines Gegenauslegers von Hebewerkzeugen
Automatic control device of the retardation of the rotation of a boom and/or counter-boom of hoisting machines

(30) Priorité: 09.07.1986 FR 8609990
(43) Date de publication de la demande: 13.01.1988
(73) Titulaire: SOCIETE DE MATERIEL INDUSTRIEL ET D'EQUIPEMENT, F-94100 Saint-Maur des Fosses (FR)
(72) Inventeur: Bastier, André, F-94490 Ormesson (FR)
(74) Mandataire: Serin, Jean-Pierre

(56) Documents cités:
- EP-A- 0 087 198
- FR-A- 2 263 191
- FR-A- 2 458 504
- FR-A- 2 537 119
- FR-A- 2 550 520
- GB-A- 1 218 798
- US-A- 4 064 997

## Description

La présente invention concerne un procédé et un dispositif de commande de ralentissement et d'arrêt automatique de la rotation de flèches et/ou de con- treflèches d'engins de levage.

Les recommandations actuelles, définies par les organismes de sécurité, imposent de procéder à un ralentissement puis à l'arrêt automatique des engins de levage quand ceux-ci sont exposés à un risque de collision entre eux, système interactif, ou avec un obstacle fixe, par exemple un batiment, ou tout simplement lorsque leur charge va atteindre, lors de son déplacement, une zone dont le survol par la charge est interdit, par exemple une cour d'école ou tout autre lieu public.

Tel est le cas des grues que l'on rencontre sur les chantiers de batiment et de travaux publics. Les différentes zones sont déterminées in situ.

Dans le cas d'un obstacle A (fig. 1) matérialisé par exemple par un batiment ou par un espace interdit de survol pour la charge par un règlement, la zone interdite ZI pour la charge sera schématiquement définie par :
- une surface comprise entre le cercle décrit par le point d'extension maximal du chariot porte-charge Emax, et le cercle décrit par le chariot lorsqu'il va tangenter l'espace interdit pendant la rotation et,
- l'angle a compris entre les points où le cercle d'Emax coupe le bord de l'espace interdit.

Afin d'arrêter le mouvement de la flèche au plus tard à l'entrée de cette zone, on définit également une zone de ralentissement aux environs de celle-ci. Cette zone de ralentissement ZR sera définie par un angle de rotation a + 2Γ, étant un angle de rotation situé de part et d'autre de l'angle a, et par le cercle décrit par le chariot à une certaine distance, déterminée par le type de grue, inférieure à celle où il va tangenter la zone interdite.

Dans le cas d'un système interactif, c'est-à-dire le cas où les charges de deux grues peuvent survoler une même zone, (Fig.2), on définit, afin d'éviter une collision, une zone dangereuse ZD déterminée comme précédemment pour la grue "haute", c'est-à-dire, celle dont la flèche circule dans un plan plus élevé, et, pour la grue basse, uniquement par l'angle aE de rotation de sa flèche ou de sa contreflèche entre les extrémités de la zone ZD. Les zones de ralentissement ZR_{!} et ZR_{@} sont déterminées de façon identique. Toutefois, dans ce cas, la zone ZD n'est interdite à la charge de la grue haute que lorsque la flèche ou la contreflèche de la grue basse s'y trouve déjà et à la flèche ou la contreflèche de la grue basse lorsque la charge de la grue haute s'y trouve déjà. Par contre le mouvement doit être de toute façon ralenti lorsque la charge de la grue haute ou la flèche ou la contreflèche de la grue basse pénètrent dans les zones ZR! ou ZR_{@} respectivement, l'arrêt n'étant commandé pour une des grues que lorsque l'autre grue interfère déjà avec la zone ZD.

Les grues que l'on rencontre actuellement sur les chantiers sont pourvues d'un système ralentisseur intégré fonctionnant par exemple par courants de Foucault. Le ralentissement et l'arrêt éventuel de la rotation des flèches, de la distribution et du levage, sont alors commandés par un système électronique de détermination de zones comportant :
- un capteur de position angulaire dont on a initialement positionné le "0" sur le site et qui mesure l'angle d'orientation de (rotation) de la flèche;
- un capteur de mesure de distance du chariot distributeur (porte-charge) sur la flèche à partir du fût ou d'un point déterminé par le constructeur ;
- un capteur de hauteur de charge indiquant la distance de la charge à la flèche ou à un point déterminé par le constructeur, en mesurant la longueur du câble déroulé.

Les informations obtenues par ces capteurs sont envoyées au dispositif de détermination de zones qui les traite, de préférence en analogique, pour déclencher les opérations imposées par les différentes zones (interdites, dangereuses, ralentissement).

Le dispositif de détermination de zones commande automatiquement le système de ralentissement de la grue lorsque l'ensemble des paramètres qu'il a reçus des capteurs et qu'il a traités lui indiquent le franchissement de la limite de la zone de freinage et l'obligation de ralentir les mouvements et éventuellement de les arrêter . Ceci fait l'objet du brevet FR-A-2 517 659. Le dispositif de détermination de zone envoie alors un signal agissant sur la tension du ralentisseur et eventuellement sur celle des systèmes d'arrêt.

Mais il existe sur le marché un type d'appareils sur lequel le ralentissement et l'arrêt de l'orientation sont laissés à l'initiative de l'opérateur. Ces grues comportent soit deux moteurs pour l'orientation dans chacun des deux sens, soit un seul moteur dont on inverse le sens de rotation à cet effet.

Dans le cas d'une grue à tour par exemple, quand les moteurs d'orientation de la flèche tournent dans un sens, la vitesse s'accélère. Le conducteur dispose d'un levier de commande lui permettant d'accélérer le mouvement (en général 1 à 5 rapports de vitesse). S'il doit freiner ce mouvement d'orientation, il doit pour celà procéder à la contre-orientation, c'est-à-dire qu'il inverse de lui-même le sens d'orientation de sa machine soit en coupant le moteur actif et en mettant en service celui qui tourne en sens contraire, soit en inversant le courant dans le moteur unique. Le dosage de cette contre-reac- tion est laissé à l'initiative du conducteur qui doit anticiper afin d'obtenir l'arrêt-coupure au plus tard à la limite de zone.

Afin de satisfaire les recommandations en vigueur, il faut procéder à un ralentissement automatique de l'orientation, de la distribution (mouvement du chariot) et éventuellement du levage et annuler en même temps l'opération que pourrait exécuter le conducteur de l'engin contre la securité. Le système de détermination de zones connu par le brevet FR-A-2 517 659 est inadaptable aux engins précités car ceux-ci ne comportent pas de système de freinage indépendant intégré pouvant être automatiquement commandé. D'autre part, il n'existe pas sur le marché de dispositifs permettant de résoudre ce problème.

Le but de l'invention est dont de permettre le ralentissement et l'arrêt automatique des engins lorsque la sécurité l'exige en adaptant le système de détermination de zones connu aux engins non pourvu d'un freinage auxiliaire réagissant à son signal de commande.

Ce but est atteint selon l'invention en ce que l'on commande directement le ou les moteurs d'entraînement de la grue en ajoutant aux paramètres utilisés dans le système de commande, indications angulaires et indications de distance, un paramètre supplémentaire qui est la vitesse d'orientation de la flèche.

L'acquisition de la valeur de la vitesse peut être obtenue par un tachymètre, un servomoteur à courant continu ou tout autre moyen.

La mesure effectuée est donc fonction de la vitesse d'orientation de l'engin (la flèche d'une grue par exemple) et permet de définir tout d'abord le sens de rotation. Le freinage de la rotation se fait alors par impulsions commandant le moteur en contre-orientation.

L'invention sera mieux comprise au moyen de la description ci-après d'un exemple de réalisation en se reportant au dessin annexé sur lequel on voit :
Figure 1 : un schéma représentant les zones interdites et de ralentissement dans le cas d'un obstacle ou d'un lieu interdit de survol ;
Figure 2 : un schéma représentant les zones dangereuses et de ralentissement dans le cas d'un système interactif ;
Figure 3 : la forme du signal de mesure linéaire, dans l'exemple, en fonction de la vitesse mesurée ;
Figure 4 : le signal de commande sous la forme d'un train d'impulsions ;
Figure 5 : un schéma d'une première forme de réalisation du dispositif selon l'invention,
Figure 6 : un schéma d'une seconde forme de réalisation du dispositif selon l'invention.
Les figures 7 et 8 illustrent schématiquement une troisième forme de réalisation de l'invention.

La mesure de la vitesse permet de déterminer dans quel sens la machine est orientée, soit à droite, soit à gauche.

La figure 3 nous montre le signal de mesure fonction de la vitesse d'orientation de la flèche d'une grue. Par convention, le signal positif (croissant) correspond à une rotation vers la droite et le signal négatif (décroissant) correspond à une rotation vers la gauche. La tension augmente ou diminue en fonction de la vitesse d'orientation.

Sur la figure 3 les valeurs Vo, Vi, V₂...Vₓ correspondent aux vitesses à partir desquelles le conducteur passe au rapport supérieur pour accélérer le mouvement c'est-à-dire, premier rapport de V₀ à V₁, deuxième rapport de V₁ à V₂, etc.

Lorsque le système de détermination de zones lui indique le franchissement de la limite d'une zone de ralentissement, le dispositif selon l'invention, qui reçoit le signal de mesure de la vitesse d'orientation de la flèche, émet un signal de sortie formé par un train d'impulsions vers le ou les moteurs d'entraînement, permettant de réaliser la contre-orientation, et d'obtenir le freinage et éventuellement l'arrêt. La largeur Ti de chaque impulsion va déterminer un temps d'activation du freinage et la période T2 le temps au bout duquel le freinage est à nouveau activé. L'ensemble du train d'impulsions ainsi formé correspondant au temps de freinage total.

En effet, on ne peut pas sans danger arrêter brutalement la rotation lorsque la vitesse est supérieure à une certaine valeur. L'amplitude des impulsions est constante et le freinage se fait par accoups de durée Ti.

Entre les valeurs V₀ et V₁, on définit une vitesse V_{R} au dessus de laquelle il faudra procéder au ralentissement.

Entre les valeurs V₀ et V_{R} (fig.3), la vitesse est faible et la flèche peut être arrêtée. A partir de V_{R} on va devoir procéder à la contre-orientation, donc à un ralentissement progressif. éventuellement jusqu'à l'arrêt.

Selon l'invention, la durée d'impulsion Ti et la période de répétition T₂ vont être modulées en fonction de la vitesse d'orientation.

Entre V₀ et V_{R}, Ti= 0 et T₂ est théoriquement infinie.

De V_{R} à V₂, Ti et T₂ vont avoir une certaine valeur.

De V₂ à V₃, T₁ va augmenter et T₂ diminuer, et ainsi de suite jusqu'à Vx. Lorsque la vitesse de rotation tombe à V_{R}, et au dessous de cette valeur, la flèche va être stoppée (zone interdite) ou tourner en ralenti (zone dangereuse).

Plus la vitesse d'orientation est élevée, plus le temps Tᵢ est long et le temps T₂ est court. Dés que la vitesse décroit par suite du freinage, le temps Ti est réduit et T₂ augmente. Ceci se reproduit par paliers jusqu'à ce que V_{R} soit atteinte. A ce moment, la vitesse est réduite à une valeur telle que la petite vitesse est maintenue ou bien que l'arrêt de la machine est automatiquement imposé, dans les conditions conformes aux données du constructeur.

Le dispositif destiné à la mise en oeuvre du procédé selon l'invention est représenté à la figure 5, dans le cas d'une grue à 5 rapports de vitesse.

Sur la figure 5, M est l'organe de mesure de la vitesse d'orientation de la flèche de grue, RL et RL' sont des organes de sortie (relais) permettant d'agir directement sur la machine, pour une contre-orientation vers la gauche (RL), et une contre-orientation vers la droite (RL'). Les composants Bi à Bs sont des bascules monostables permettant de définir les temps Ti et T₂. Chaque bascule possède son propre train d'impulsions correspondant à l'intervalle de vitesse auquel elle est attribuée. (Bi de V_{R} à V₂, B₂ de V₂ à V₃ ... etc.). Les éléments Ci à C₅ sont des comparateurs permettant de définir les seuils, initialisés au départ, à partir desquels le processus doit être déclenché.

L'organe de mesure de vitesse M envoie en permanence un signal V, fonction de la vitesse, aux comparateurs Ci à Cs. Tant que la limite d'une zone de ralentissement n'est pas atteinte, le dispositif de déterminations de zones envoie un signal I aux comparateurs C₁ à C₅ qui bloque leur sortie ; aucun signal n'est alors transmis aux bascules Bi à B₅ qui ne sont pas activées.

Dès que le dispositif de détermination de zones détecte le franchissement de la limite d'une zone de ralentissement, le signal I n'est plus transmis aux comparateurs qui deviennent opérationnels.

En fonction de la valeur du signal V envoyé aux comparateurs par l'organe de mesure de vitesse M le comparateur correspondant à cette valeur émet un signal Z, ou Z', en fonction du signe de V, qui est envoyé à l'une des deux bascules Bn ou B' n, (n = 1 à 5) correspondant aux comparateurs, c'est-à-dire à la bascule Bn lorsque V est positif (orientation vers la droite) pour obtenir une contre-orientation à gauche ou à la bascule B'ₙ lorsque V est négatif (orientation vers la gauche) pour obtenir une contre-orientation vers la droite. La bascule ainsi activée va émettre d'une part un signal l' inhibant les bascules correspondant à des valeurs inférieures de V, et d'autre part le train d'impulsions correspondant à l'intervalle de vitesse qui lui est affecté, c'est-à-dire avec des temps T₁ et T₂ déterminés. Ce train d'impulsions va agir par l'intermérdiaire du relais RL ou RL' sur l'alimentation du ou des moteurs de l'engin.

Le dispositif fonctionne comme suit :

Lorsque la flèche de la grue approche d'une zone interdite, en tournant vers la droite par exemple, elle tourne à la vitesse supérieure à Vs. Dés qu'elle franchit le seuil de la zone de ralentissement ZR, le système de détermination de zone signale ce franchissement et n'envoie plus le signal I au dispositif de commande de freinage selon l'invention. Celui-ci recevant le signal d'indication de vitesse V de l'organe de mesure M, son comparateur C₅ (correspondant à une vitesse supérieure ou égale à V₅), ainsi activé, active à son tour la bascule Bₛ par un signal Z et inhibe les bascules B₁ à B₄ par un signal l'. La bascule Bs envoie un train d'impulsions de largeur T₁ et de période T₂ au relais RL qui va commander une contre-orientation à gauche. La vitesse de rotation de la flèche tombant progressivement au dessous de Vs va donc se trouver entre V₄ et v₅, c'est le comparateur correspondant à V₄ qui prend le relais, active la bascule B₄ qui inhibe par un signal l' les bascules B₁ à Bs. Le temps T₁ prend une valeur plus faible et T₂ une valeur plus grande. Il en est de même lorsque la vitesse passe au dessous de V₃ puis de V₂ et de V_{R}. Arrivé au dessous de cette dernière valeur, dans l'exemple décrit, la grue peut être stoppée immédiatement sans danger ou rester en petite vitesse. La forme de réalisation du dispositif selon l'invention représentée à la figure 6 ne comporte qu'un seul comparateur commandé par l'organe de mesure de la vitesse d'orientation M et par le dispositif de détermination de zones.

Dans cet exemple de réalisation, le comparateur C, dès l'interruption du signal I, active l'une ou l'autre des bascules B et B', dont le train d'impulsions n'est plus déterminé mais varie en fonction de la valeur du signal V transmis par l'organe de mesure M. Comme dans l'exemple précédent, les temps Ti et T₂ vont varier en fonction de la valeur de V mais au lieu de varier par paliers, ils vont varier progressivement de sorte qu'à toute vitesse instantanée V correspond une valeur T₁ et une valeur T₂.

L'exemple de réalisation schématiquement illustré par les figures 7 et 8 reprend le principe de fonctionnement de l'exemple précédent comme représenté sur la figure 6. Toutefois, dans ce cas, les bascules B et B' ne délivrent plus des trains d'impulsions dont les valeurs de Ti et T₂ sont déterminées en fonction de la vitesse d'orientation mais une impulsion unique qui ne disparaît que lorsque la vitesse est égale à 0. T₂ est alors toujours nulle.

Comme on le voit sur la figure 7, l'entrée d'une zone interdite ZI est située à un angle aᵢ de l'origine O prédéterminée. On détermine alors un angle α_{∅} légèrement inférieur à l'angle α₁ (par exemple 50) à partir duquel le mouvement d'orientation doit être ralenti jusqu'à l'arrêt, celui-ci devant se produire impérativement au plus tard lorsque l'angle ai est atteint. On détermine également un angle β∅ correspondant à l'entrée dans la zone de ralentissement à partir duquel on va devoir ralentir l'orientation jusqu'à l'arrêt entre α∅ et α₁. On définit ensuite une vitesse Vi au délà de laquelle le ralentissement sera automatique si à l'entrée de la zone de ralentissement la vitesse d'orientation V de la flèche est supérieure à Vi. De préférence, Vi a une valeur d'environ 30 % de la vitesse nominale d'orientation.

Le dispositif fonctionne comme suit :

Lorsque la flèche s'approche de la zone de ralentissement qui commence en β∅, le grutier actionne le manipulateur pour procéder à la contre-orientation. La flèche pénètre alors dans la zone de ralentissement avec une vitesse V.

Si cette vitesse V est inférieure à la vitesse Vi, le dispositif de détermination de zone continue à envoyer le signal 1 au comparateur C qui reçoit également le signal V correspondant à la vitesse d'orientation. Les bascules B et B' sont toujours inhibées et le grutier continue à procéder à la contre-orientation jusqu'à l'arrêt total de la grue avant d'atteindre l'angle α∅. Mais il ne peut pour cela utiliser que les rapports correspondant aux vitesses comprises entre V_{∅} et V₄ cités plus haut.

Le dispositif de détermination de zones limite également les rapports de vitesse du chariot au rapport 1 en empêchant l'usage des rapports 2 et 3.

Si, lorsque l'angle α∅ est atteint avec encore une vitesse V non nulle, la contre-orientation est immédiatement déclenchée et le dispositif de détermination de zones provoque l'arrêt immédiat de l'orientation en faisant retomber les freins qui immobilisent la flèche avant que l'angle α₁ ne soit atteint.

Dans le cas où la vitesse d'orientation V est supérieure à V₁ lorsque la flèche pénètre dans la zone de ralentissement, c'est-à-dire lorsque l'angle d'orientation θ de la flèche est égal à β_{∅}, le système procède à la contre-orientation automatique. Le dispositif de détermination de zones n'envoie plus de signal 1 au comparateur C qui transmet immédiatement un signal Z ou Z' à la bascule B ou B' selon le signe du signal V. La contre-orientation est déclenchée par le relais RL ou RL' jusqu'à l'arrêt complet de la flèche par exemple avec un angle e = β₁. Si le manipulateur est toujours enclenché dans le sens du danger lorsque V atteint la valeur 0, le grutier ne peut plus redémarrer l'orientation vers la zone ZI. Lorsqu'il a ramené le manipulateur au neutre, il peut redémarrer l'orientation car le dispositif de sélection de zone envoie à nouveau le signal I au comparateur C qui ne transmet plus le signal Z à la bascule, et la contre-orientation est coupée. Toutefois, il ne peut plus utiliser les rapports correspondant aux vitesses Vs à Vs dans le sens du danger (ou V₄ à Vₛ selon le type de machine). Il ne peut plus faire fonctionner le chariot qu'en vitesse 1. Il peut, par contre, utiliser ces rapports pour accentuer la contre-orientation afin d'obtenir un angle e inférieur ou égal à β₁ à l'arrêt. Après le redémarrage, si la vitesse V reste inférieure à V₁, le grutier va pouvoir poursuivre l'orientation jusqu'à ce que e = α∅. Si par contre V s'approche de Vᵢ, un signal d'alarme est déclenché pour une vitesse V = V_{AL} légèrement inférieure à V₁ afin de prévenir le grutier qu'il va dépasser la vitesse limite. Si malgré celà il laisse la vitesse augmenter, le système déclenche, dès que Vi est atteinte, le processus de contre-orientation jusqu'à l'arrêt. L'arrêt peut se produire par exemple en V₂ selon la figure 8. Le redémarrage s'effectue comme précédemment jusqu'à ce que e atteigne la valeur α∅. Si la vitesse V n'est pas nulle pour cette valeur de e, la contre-orientation est déclenchée jusqu'à une vitesse nulle. Les freins tombent automatiquement pour bloquer la flèche si la vitesse est nulle sans que la contre-orientation ne soit enclenchée.

Pour le cas limite où la vitesse à l'entrée de la zone de ralentissement serait maximale, l'angle β∅ est déterminé de façon que la contre-orientation permette l'arrêt complet en un point β1 situé alors entre α∅ et α₁.

Dans tous les cas l'orientation en sens inverse de la flèche peut s'effectuer à grande vitesse, (jusqu'à V5) et, lorsque l'arrêt s'est produit entre α∅ et ai, les freins sont alors automatiquement mis hors service.

On peut appliquer le même processus de fonctionnement au mode de réalisation du dispositif selon la figure 5. Dans ce cas, les bascules B₁ à B₅ et B'₁ à B'₅ émettent une impulsion unique.

Mais alors, les impulsions de chaque bascule sont arrêtées pour les valeurs de vitessses qui provoquent, par les comparateurs Ci à C₅, le changement de bascule. L'impulsion de la bascule B₁ (ou B'i) étant bien sûr arrêtée lorsque V = 0. L'intervalle de temps entre la mise hors service d'une bascule et la mise hors service de la bascule suivante est assez faible pour qu'on puisse considérer que l'on est en présence d'une impulsion unique entre l'instant où Bₛ (par exemple) est activée et celui où Bi est désactiver.

On peut envisager d'autres formes de fonctionnement du dispositif selon l'invention. Par exemple, au lieu de fixer au départ une zone de ralentissement, on peut concevoir un dispositif dans lequel la longueur de la zone de ralentissement sera fonction de la vitesse. Ainsi, la distance angulaire à la limite de zone interdite, pourrait être intégrée avec la vitesse de rotation de celui-ci pour déterminer le moment où l'on commande le ralentissement.

## Revendications

1. - Procédé de ralentissement et d'arrêt automatique de l'orientation, de la distribution et éventuellement du levage d'engins de chantiers tels que des grues, non pourvus de ralentisseurs auxiliaires, et comportant la mesure de l'angle d'orientation , de la longueur de distribution du chariot et éventuellement de la hauteur de levage, ainsi que la comparaison des valeurs mesurées avec des valeurs prédéterminées dépendant des limités de zones interdites de survol de la charge, ou dangereuse, afin de déterminer le moment où le mouvement de l'engin doit être ralenti avant d'être éventuellement stoppé, caractérisé par le fait que l'on mesure la vitesse angulaire (V) d'orientation de l'engin et que l'on utilise la valeur de cette mesure afin de déterminer l'intensité du freinage par contre-orientation, un signal de commande de ralentissement étant envoyé à un relais afin d'agir sur le ou les moteurs de l'engin soit pour provoquer son arrêt avant la limite de zone interdite de survol par la charge ou par la flèche, soit pour lui imposer une vitesse réduite pendant la traversée d'une zone dangereuse.

2. - Procédé de ralentissement et d'arrêt automatique selon la revendication 1, caractérisé par le fait que le signal de commande de ralentissement envoyé au relais commandant l'alimentation du ou de moteurs de l'engin est formé par un train d'impulsions de longueur (Ti) et de période (T₂) variables.

3. - Procédé selon la revendication 2, caractérisé par le fait qu'une longueur déterminée (Ti) de l'impulsion de freinage et une période déterminée (Tz) du train d'impulsions correspondent à un intervalle de vitesse d'orientation donné de la flèche.

4. - Procédé selon la revendication 2, caractérisé par le fait qu'une largeur déterminée de l'impulsion de freinage et une période déterminée du train d'impulsions correspondent à une vitesse donnée de la flèche.

5. - Procédé selon la revendication 1, caractérisé' en ce que le signal de commande de ralentissement envoyé au relais commandant l'alimentation du ou des moteurs de l'engin est formé par une impulsion dont la durée est déterminée par l'instant où l'angle et la vitesse d'orientation atteignent simultanément une valeur prescrite pour chacun et celui où la vitesse est nulle.

6. - Dispositif de commande de ralentissement et d'arrêt automatique de la rotation de flèche et/ou de contreflèche d'engins de levage tels que des grues ainsi que de la distribution et éventuellement de la hauteur de levage de la charge commandé par un dispositif de détermination de zones, caractérisé par le fait qu'il comporte un organe détecteur de vitesse (M) d'orientation de la flèche, au moins un comparateur (C) activé par le dispositif de détermination de zones, comparant la valeur de la vitesse (V) transmise par l'organe détecteur de vitesse (M) à une valeur prédéterminée de façon à émettre un signal de commande (Z, Z') vers au moins une bascule monostable (B ou B') qui émet à son tour au moins une impulsion dont la durée est fonction de la vitesse (V) mesurée et qui agit sur un organe de relais (RL, RL') afin d'intervenir sur l'alimentation du ou des moteurs de la grue dans le sens d'une contre-orientation.

7. - Dispositif selon la revendication 6, caractérisé en ce que la ou les bascules monostables (B, B_{E} ; B! à B% ; BE !à BE) émettent un train d'impulsions dont la largeur d'impulsion et la période sont fonction de la vitesse (V) mesurée

8. - Dispositif selon la revendication 7, caractérisé par le fait qu'il comporte plusieurs comparateurs (C ! à %) correspondant à des intervalles de vitesse déterminés, chaque comparateur (C ! à _{%}) commandant une bascule monostable (B! à _{%} BE!à %) pour chaque sens de rotation, la bascule commandée emettant en outre un signal (IE) d'inhibition des bascules correspondant à des vitesses de rotation plus faibles (B$ à ! ; B_{E}$à D.

9. - Dispositif selon la revendication 6, caractérisé par le fait que la ou les bascules (B_{!} à B_{%} ; BE !à B_{E};, émettent à tour de rôle une impulsion dont la durée est déterminée pour la première bascule déclenchée, par l'instant où l'angle et la vitesse d'orientation atteignent une valeur prescrite pour chacun d'eux et celui où la bascule suivante prend le relais, pour la dernière bascule déclenchée, par le moment où elle entre en service et celui où la vitesse est annulée et, pour les bascules intermédiaires, par leur temps de fonctionnement correspondant aux intervalles de vitesse de fonctionnement prévus.

10. - Dispositif selon la revendication 6, caractérisé par le fait qu'il comporte un seul comparateur (C) commandant une bascule monostable (B,BE) pour chaque sens de rotation de la flèche, la bascule (B ou BE) activée emettant un train d'impulsions déterminé par une valeur (V) prescrite du signal qu'elle reçoit de l'organe détecteur de vitesse.

11. - Dispositif selon la revendication 9, caractérisé par le fait que la ou les bascules (B, BE) émettent une impulsion dont la durée est déterminée par l'instant où l'angle et la vitesse d'orientation atteignent simultanément une valeur prescrite pour chacun et celui ou la vitesse est nulle.

## Patentansprüche

1. Verfahren zur Verlangsamung und automatischen Stillsetzung der Schwenkbewegung, der Laufkatzenbewegung und eventuell der Hubbewegung von Baumaschinen, z.B. Kränen, die nicht mit Hilfsverlangsamern ausgestattet sind, und bei dem der Schwenkwinkel, die Fahrstrecke der Laufkatze und eventuell die Hubhöhe gemessen werden sowie die Meßwerte mit im voraus festgelegten, von den Grenzen von für das Überfahren mit der Last verbotenen Zonen oder Gefahrenzonen abhängigen Werten verglichen werden, um den Zeitpunkt zu bestimmen, in dem die Bewegung der Baumaschine vor einem eventuellen Stopp verlangsamt werden muß, dadurch gekennzeichnet, daß die Winkelgeschwindigkeit (dV) der Schwenkung der Baumaschine gemessen wird, und daß der Wert dieser Messung dazu benutzt wird, den Grad der Bremsung durch Gegenschwenkung zu bestimmen, wobei ein die Verlangsamung steuerndes Signal einem Relais zugesandt wird, damit es auf den oder die Motoren der Baumaschine einwirkt, um entweder deren Stopp vor der Grenze der für das Überfahren mit der Last oder mit dem Ausleger verbotenen Zone hervorzurufen, oder ihr eine während des Durchfahrens einer Gefahrenzone herabgesetzte Geschwindigkeit aufzuzwingen.

2. Verfahren zur Verlangsamung und automatischen Stillsetzung nach Anspruch 1, dadurch gekennzeichnet, daß das die Verlangsamung steuernde Signal, das dem Relais zugesandt wird, welches die Versorgung des oder der Motoren der Baumaschine steuert, von einer Folge von veränderbaren Impulsen der Länge (Te und der Periode (T_{@}) gebildet ist.

3. Verfahren nach Anspruch 2, dadurch gekennzeichnet, daß eine festgelegte Länge (Te des Bremsimpulses und eine festgelegte Periode (T_{@}) der Impulsfolge einem bestimmten Bereich der Schwenkgeschwindigkeit des Auslegers entsprechen.

4. Verfahren nach Anspruch 2, dadurch gekennzeichnet, daß eine festgelegte Breite des Bremsimpulses und eine festgelegte Periode der Impulsfolge einer bestimmten Geschwindigkeit des Auslegers entsprechen.

5. Verfahren nach Anspruch 1, dadurch gekennzeichnet, daß das die Verlangsamung steuernde Signal, welches dem Relais zugesandt wird, das die Versorgung des oder der Motoren der Baumaschine steuert, von einem Impuls gebildet ist, dessen Dauer bestimmt ist durch den Zeitpunkt, in dem der Schwenkwinkel und die Schwenkgeschwindigkeit zur gleichen Zeit einen jeweils vorgeschriebenen Wert erreichen, und durch den Zeitpunkt, in dem die Geschwindigkeit null ist.

6. Vorrichtung zur Steuerung der Verlangsamung und automatischen Stillsetzung der Ausleger-und/oder Gegenausleger-Schwenkbewegung von Hebezeugen, z.B. Kränen, sowie der Laufkatzenbewegung und eventuell der Hubhöhe der Last, mit Steuerung durch eine Zonenbestimmungsvorrichtung, dadurch gekennzeichnet, daß sie umfaßt: ein Organ (M) zur Erfassung der Schwenkgeschwindigkeit des Auslegers, wenigstens eine Vergleichsschaltung (C), die durch die Zonenbestimmungsvorrichtung aktiviert wird und den vom Geschwindigkeitserfassungsorgan (M) übermittelten Wert der Geschwindigkeit (V) mit einem im voraus festgelegten Wert vergleicht, derart, daß ein Steuersignal (Z,Z') an wenigstens ein monostabiles Kippglied (B oder B') abgegeben wird, das seinerseits wenigstens einen Impuls aussendet, dessen Dauer von der gemessenen Geschwindigkeit (V) abhängig ist, und auf ein Relaisorgan (RL, RL') einwirkt, um die Versorgung des oder der Motoren des Krans im Sinne einer Gegenschwenkung zu beeinflussen.

7. Vorrichtung nach Anspruch 6, dadurch gekennzeichnet, daß das oder die monostabilen Kippglieder (B,B'; B _{!} bis B%; B' bis B_{5'}) eine Impulsfolge aussenden, bei der die Impulsbreite und die Periode von der gemessenen Geschwindigkeit (V) abhängen.

8. Vorrichtung nach Anspruch 7, dadurch gekennzeichnet, daß sie mehrere Vergleichsschaltungen (C_{!} bis C_{%}) umfaßt, welche den festgelegten Geschwindigkeitsbereichen entsprechen, wobei jede Vergleichsschaltung (C_{!} bis C_{%}) ein monostabiles Kippglied (B bis B%, B'_{!} bis B'%) für jede Drehrichtung steuert, dabei das angesteuerte Kippglied außerdem ein Sperrsignal (I') abgibt, das die Kippglieder sperrt, welche den kleineren Drehgeschwindigkeiten entsprechen (B$ bis B B'$ bis B'!).

9. Vorrichtung nach Anspruch 6, dadurch gekennzeichnet, daß das oder die Kippglieder (B_{!} bis B_{%}; B'_{!} bis B'_{%}) abwechselnd einen Impuls aussenden, dessen Dauer beim ersten ausgelösten Kippglied durch den Zeitpunkt bestimmt ist, in dem der Schwenkwinkel und die Schwenkgeschwindigkeit einen jeweils vorgeschriebenen Wert erreichen, und durch den Zeitpunkt, in dem das folgende Kippglied übernimmt, beim letzten ausgelösten Kippglied durch den Zeitpunkt, in dem es eingeschaltet wird, und durch den Zeitpunkt, in dem die Geschwindigkeit aufgehoben wird, und bei den dazwischenliegenden Kippgliedern durch ihre Betriebszeit, die den vorgesehenen Bereichen der Betriebsgeschwindigkeit entsprechen.

10. Vorrichtung nach Anspruch 6, dadurch gekennzeichnet, daß sie eine einzige Vergleichsschaltung (C) umfaßt, welche ein monstabiles Kippglied (B,B') für jede Drehrichtung des Auslegers steuert, wobei das aktivierte Kippglied (B oder B') eine Impulsfolge aussendet, welche bestimmt ist durch einen vorgeschriebenen Wert (V) des Signals, das es vom Geschwindigkeitserfassungsorgan empfängt.

11. Vorrichtung nach Anspruch 9, dadurch gekennzeichnet, daß das oder die Kippglieder (B, B') einen Impuls aussenden, dessen Dauer bestimmt ist durch den Zeitpunkt, in dem der Schwenkwinkel und die Schwenkgeschwindigkeit zur gleichen Zeit einen jeweils vorgeschriebenen Wert erreichen, und durch den Zeitpunkt, in dem die Geschwindigkeit null ist.

## Claims

1. A method for automatically slowing down and stopping the slewing, change of reach and, optionally, the hoisting action, of machinery used on building sites, such as cranes, not provided with auxiliary slowing mechanisms, the method including measurement of the angle of orientation, of the length of travel of the truck, and, optionally, of the height of the hoist, and also including comparison of the measured values with predetermined values which depend on the limits of forbidden zones over which the load must not be carried, or dangerous zones, this measurement and comparison serving to determine the moment at which the movement of the machinery must be slowed down before being stopped altogether, should this prove necessary, characterised in that the angular speed (V) of slewing of the machinery is measured and that the value of this measurement is used in order to determine the force of the braking action, brought about by counter-slewing, a signal controlling the slowing down being sent to a relay acting upon the motor or motors of the machinery, either to bring it to a stop before it reaches the limit of the forbidden zone over which the load or the jib must not be carried, or to impose a speed reduction when crossing a dangerous zone.

2. A method for automatic slowing down and stopping in accordance with Claim 1, characterised in that the signal which controls the slowing down, as sent to the relay. that controls the power supply to the motor or motors of the machinery, consists of a train of pulses of variable length (T!) and frequency (T_{@}).

3. Method in accordance with Claim 2, characterised in that a given pulse length (T) of the pulses governing the braking action and a given frequency (T_{@}) of the train of pulses correspond to a given step in the speed of slewing of the jib.

4. Method in accordance with Claim 2, characterised in that a fixed pulse width of the pulses governing the braking action and a fixed frequency of the train of pulses correspond to a given speed of the jib.

5. Method in accordance with Claim 1, characterised in that the signal controlling the slowing down, as sent to the relay controlling the power supply to the motor or motors of the machinery, consists of a pulse whose duration is determined by the instant at which the angle of orientation and the speed of slewing simultaneously reach a value prescribed for each, and by that at which the speed is zero.

6. Apparatus for automatically slowing down and stopping the rotation of the jib and/or counter-jib of hoisting machines such as cranes and also for slowing down and stopping the change of reach and, optionally, for determining the height to which the load can be hoisted, under the control of means for demarcating zones, characterised in that it comprises an instrument (M) which detects the speed of slewing of the jib, and at least one comparator (C), activated by the means for demarcating zones, which compares the speed value (V) transmitted by the speed-detecting instrument (M) with a predetermined value so as to emit a control signal (Z,Z') to at least one monostable device (B or B') which in turn emits at least one pulse whose duration is a function of the measured speed (V) and which acts upon a relay device (RL,RL') so as to intervene in the power supply to the motor or motors of the crane in the sense to achieve a counter-slewing effect.

7. Apparatus in accordance with Claim 6, characterised in that the monostable device or devices (B,B', B1 to B5, B'1 to B'5) emit a train of pulses whose width and frequency are a function of the measured speed (V).

8. Apparatus in accordance with Claim 7, characterised in that it comprises several comparators (C1-5) which correspond to fixed intervals of speed, each comparator (Cl-5) controlling a monostable (Bl-5, B'1-5) for each direction of rotation, the monostable thus controlled emitting in addition a signal (I') for inhibiting the monostables (B4-1, B'4-1) that correspond to slower speeds of rotation.

9. Apparatus in accordance with Claim 6, characterised in that the monostables (Bl to B5, B'1 to B'5) emit in sequence a pulse whose duration is determined, for the first monostable that is triggered, by the instant at which the angle and the speed of slewing reach a value prescribed for each of them and by that at which the next monostable in the sequence takes over; for the last monostable that is triggered, the duration of the pulse is determined by the moment at which the device starts to operate and by that at which the speed is nulled, and, for the intervening monostables, by their operating times corresponding to the designed intervals of speed of operation.

10. Apparatus according to Claim 6, characterised in that it comprises a single comparator (c) which controls a monostable device (B,B') for each direction of rotation of the jib, the activated monostable (B or B') emitting a train of pulses which is determined by a prescribed value (V) of the signal that it receives from the speed-detecting instrument.

11. Apparatus according to Claim 9, characterised in that the monostables (B,B') emit a pulse whose duration is determined by the instant at which the angle and the speed of slewing simultaneously reach a value prescribed for each, and by that at which the speed is zero.
